# EUROPÄISCHE PATENTSCHRIFT

(11) **EP 1 807 668 B1**
(45) Veröffentlichungstag und Bekanntmachung des Hinweises auf die Patenterteilung: **11.07.2012**
(21) Anmeldenummer: 05811677.3
(22) Anmeldetag: 04.11.2005
(51) Int. Cl.: F25D 25/02, A47B 88/04, A47B 88/00

(54) **TELESKOPSCHIENENSYSTEM UND KÜHL- UND/ODER GEFRIERGERÄT**
TELESCOPIC RAIL SYSTEM FOR COOLING AND/OR FREEZING APPLIANCE
SYSTEME DE RAILS TELESCOPIQUES ET APPAREIL DE REFRIGERATION ET/OU DE CONGELATION

(30) Priorität: 05.11.2004 DE 202004017136 U
(43) Veröffentlichungstag der Anmeldung: 18.07.2007
(73) Patentinhaber: Liebherr-Hausgeräte Ochsenhausen GmbH, 88416 Ochsenhausen (DE)
(72) Erfinder: DORNER, Georg, 88416 Steinhausen/Rottum (DE); SCHAD, Werner, 88433 Schemmerhofen-Alberweiler (DE); RAPP, Stefan, 88453 Edelbeuren (DE)
(74) Vertreter: Laufhütte, Dieter
(86) Internationale Anmeldenummer: PCT/EP2005/011835
(87) Internationale Veröffentlichungsnummer: WO 2006/048307

(56) Entgegenhaltungen:
- DE-A1- 10 140 006
- DE-A1- 10 154 275
- DE-A1- 10 304 670
- US-A1- 2003 173 881

## Beschreibung

Die Erfindung betrifft ein ein Kühl- und/oder Gefriergerät mit einem Teleskopschienensystem.

Bei Kühl- und/oder Gefriergeräten werden Schubfächer bei bekannten Lösungen z. B. auf der Alu-Verdampferplatte oder einer Glasplatte geführt. Der Anschlag des Schubfaches erfolgt über den Behälter des Kühl- und/oder Gefriergerätes und das Schubfach selbst. Derartig auf Platten aufgebrachte Schubfächer verkanten leicht beim Ein- und Ausziehen. Außerdem entsteht ein Abrieb am Schubfachkorpus.

DE 103 04 670 A1 betrifft ein Kältegerät mit auf Teleskopschienenanordnungen ausziehbaren Kühlgutträgern. Die Teleskopschienenanordnung umfaßt zwei Schienen, wobei die mit Rasthaken versehene Schiene vorgesehen ist, um in die in dem Innerbehälter ausgebildeten Befestigungselemente eingreifend am Innenbehälter fest montiert zu werden.

DE 101 54 275 A1 betrifft eine arretierbare und lösbare Steckverbindung zum Befestigen von mechanischen Teilen an einer Wand.

Aufgabe der vorliegenden Erfindung ist es, ein ein Kühl-und/oder Gefriergerät mit einem Teleskopschienensystem anzugeben, das sehr flexibel ist und einfach und sicher zu handhaben ist. Diese Aufgabe wird mit einem Kühl- und/oder Gefriergerät mit den Merkmalen des Anspruches 1 gelöst. Vorteilhafte Ausgestaltungen sind Gegenstand von Unteransprüchen.

Das Teleskopschienensystem des erfindungsgemäßen Kühl-und/oder Gefriergerätes weist eine Trägerplatte zur Halterung in dem Innenbehälter des Kühl- und/oder Gefriergerätes auf. An der Träger-platte sind in deren Seitenbereichen Teleskopschienen gegenüber zueinander angeordnet. In zusammengeschobenem Zustand haben diese Schienen z. B. etwa die Länge einer Seite der Trägerplatte. Auf die Teleskopschienen kann z. B. ein Schubfach oder eine ausziehbare Platte aufgesetzt bzw. eingesetzt werden. Ein Gleiten auf der Platte ist also nicht mehr notwendig. Dennoch läßt sich das System einfach verwenden, da am Innenbehälter des Kühl- und/oder Gefriergerätes keine Änderungen gegenüber konventionellen Lösungen notwendig sind. Die Teleskopschienen sind auf der Trägerplatte selbst vorgesehen, die wie eine normale Ablageplatte in das Gerät eingesetzt werden kann. Insofern ist es auch auf einfache Weise möglich, das auszuziehende Element, z. B. das Schubfach, entweder oberhalb oder unterhalb der Trägerplatte anzuordnen. Um die Anordnung zu ändern, muß nur die Trägerplatte umgedreht werden, so daß die Teleskopschienen nicht mehr auf der Trägerplatte, sondern unterhalb der Trägerplatte angeordnet sind.

Das Teleskopschienensystem des erfindungsgemäßen Kühl-und/oder Gefriergerätes kann auf einfache Weise eingesetzt werden. So kann z. B. die Trägerplatte mit den Teleskopschienen vormontiert an einen Montageort des Kühl- und/oder Gefriergerätes geliefert werden.

Durch die Anordnung der Teleskopschienen direkt an der Trägerplatte ist ein sicherer Auszugsbetrieb möglich. Durch die thermische Belastung des Korpus des Kühl- und/oder Gefrierschrankes kommt es in der Regel zu einer Ausbauchung des Innenraumes. Eine konventionelle Teleskopschiene, deren einer Teil fest in der Seiteninnenwand des Gerätes befestigt ist und deren anderer Teil mit dem Auszugsteil verbunden ist, würde bei derartigen thermischen Spannungen verkanten. Bei der erfindungsgemäßen Lösung ist jedoch die komplette Teleskopschiene an der Trägerplatte selbst gelagert. Nur die Trägerplatte selbst ist z. B. in Schienen in dem Gerät ohne Spannung gelagert. Eine thermische Ausbauchung des Innenraumes des Kühl- und/oder Gefriergerätes führt also nicht zu einer Spannung an der Teleskopschiene, die zu einem Verkanten führen würde.

Bei einem Teleskopschienensystem des erfindungsgemäßen Kühl-und/oder Gefriergerätes bei dem die Teleskopschienen auf einer Fläche der Trägerplatte angeordnet sind, ergibt sich der weitere Vorteil, daß die Trägerplatte durch einfaches Umdrehen als normale Ablageplatte eingesetzt werden kann.

Die Teleskopschienen können am Rand der Trägerplatte befestigt sein. Besonders vorteilhaft ist eine Anordnung der Teleskopschienen auf der Fläche der Trägerplatte, so daß die Trägerplatte ungehindert in das Kühl- und/oder Gefriergerät eingeschoben werden kann.

Erfindungsgemäß sind die Teleskopschienen an der Trägerplatte lösbar befestigt. Auf diese Weise kann die Trägerplatte auch konventionell als Ablageplatte eingesetzt werden.

Die Teleskopschienen können an der Trägerplatte auf unterschiedliche Weise befestigt werden. Bei einer bevorzugten Ausführungsform umfassen die Teleskopschienen an einem ersten, vorzugsweise ihrem in Auszugsrichtung hinteren Ende ein die Trägerplatte umgreifendes hakenartiges Element, das auf den einen ersten, vorzugsweise den hinteren Rand der Trägerplatte aufgeschoben werden kann. Das hakenartige Element sichert die Teleskopschiene zum einen gegen Abheben von der Trägerplatte und zum anderen gegen Verrutschen in der Auszugsrichtung. Ein auf der Teleskopschiene befestigtes Schubfach kann also ausgezogen werden, ohne daß die Gefahr besteht, daß die Teleskopschiene mit rutscht.

In der folgenden Beschreibung werden zur einfacheren Darstellung Ausführungsformen beschrieben, bei denen der erste Rand der Trägerplatte dem im Kühl- und/oder Gefriergerät hinteren Rand der Trägerplatte entspricht. Außerdem werden Ausführungsformen beschrieben, bei denen das erste Ende der Teleskopschienen dem in Auszugsrichtung hinteren Ende der Teleskopschienen entspricht. Vom Schutzumfang sind aber gleichermaßen Ausführungsformen umfaßt, bei denen der erste Rand der Trägerplatte z. B. dem vorderen Rand entspricht und das erste Ende der Teleskopschiene z. B. dem in Auszugsrichtung vorderen Ende der Teleskopschiene.

Vorteilhafterweise ist am hinteren Rand der Trägerplatte eine Halteleiste vorgesehen, die zwischen dem hakenförmigen Element und der Trägerplatte zu liegen kommt. Diese Halteleiste kann z. B. aus Kunststoff oder einem anderen Material gefertigt sein, das den direkten Kontakt der Teleskopschiene bzw. deren hakenförmigen Elementes mit der Trägerplatte verhindert. Dies ist insbesondere von Vorteil, wenn die Trägerplatte aus Glas und daher leichter verletzlich ist.

Eine solche Halteleiste kann sich z. B. entlang des gesamten hinteren Randes der Trägerplatte erstrecken und somit sowohl zwischen dem hakenförmigen Element der ersten Teleskopschiene und der Trägerplatte als auch zwischen dem hakenförmigen Element der zweiten Teleskopschiene und der Trägerplatte angeordnet sein. Eine solche einstückige Halteleiste ist einfach zu montieren und robust. Sie muß nur auf den hinteren Rand der Trägerplatte einmal aufgesteckt werden.

Vorteilhafterweise weist die Halteleiste an ihren Enden Anschläge auf, die derart an den seitlichen Rändern der Trägerplatte anliegen, daß die Halteleiste gegen seitliches Verrutschen gesichert ist.

Andere Ausführungsformen weisen zwei Halteleisten auf, die an gegenüberliegenden Enden des hinteren Randes der Trägerplatte aufsteckbar sind. Eine solche Ausführungsform erfordert einen geringeren Materialaufwand. Auch Systeme mit zwei derartigen an den Enden des hinteren Randes der Trägerplatte aufgesteckten Halteleisten können derart ausgestaltet sein, daß die Halteleisten mit Hilfe eines Anschlages am seitlichen Rand der Trägerplatte gegen Verrutschen gesichert sind.

Bei einer anderen Ausführungsform ist vorgesehen, daß die Trägerplatte vollständig mit Kunststoff umspritzt ist und die Umspritzung an einem ersten Rand der Trägerplatte eine Halteleiste darstellt, die bei montierten Teleskopschienen zwischen Trägerplatte und dem jeweiligen hakenförmigen Element der jeweiligen Teleskopschiene angeordnet ist. Eine solche Ausführungsform gewährleistet eine besonders sichere Halterung der Halteleiste an der Trägerplatte.

Die Halteleiste kann eine von der Trägerplatte weg weisende Ausnehmung umfassen, die derart ausgestaltet ist, daß die Teleskopschiene im auf die Halteleiste aufgeschobenen Zustand in dieser Ausnehmung zu liegen kommt, so daß das hintere Ende der Teleskopschiene gegen seitliches Verrutschen geschützt ist.

Zur Befestigung der Teleskopschienen an der Trägerplatte können Halteelemente vorgesehen sein, die an der Trägerplatte befestigt werden können und zur Halterung der Teleskopschienen an der Trägerplatte dienen. Speziell bei Ausführungsformen, bei denen die Teleskopschienen am hinteren Ende ein hakenförmiges Element zum Umgreifen der Trägerplatte aufweisen, können Halteelemente im vorderen Bereich der Trägerplatte vorgesehen sein. Bei solchen Ausführungsformen wird die Teleskopschiene an ihrem hinteren Ende durch den Eingriff des hakenförmigen Elementes und der Trägerplatte und an ihrem vorderen Ende durch die Halteelemente gehaltert.

Bei einer einfachen Ausführungsform sind die Halteelemente auf der Trägerplatte aufgeklebt. Besonders sicher sind Halteelemente, die als Rastnasen ausgestaltet sind, die in korrespondierende Öffnungen der Trägerplatte eingesteckt werden können. Solche Halteelemente lassen sich sehr einfach auf die Trägerplatte aufklipsen. Die Halteelemente können z. B. über Anschläge verfügen, die derart am seitlichen Rand der Trägerplatte anliegen, daß das Halteelement gegen seitliches Verrutschen gesichert ist.

Eine alternative Ausführungsform umfaßt eine Trägerplatte, die komplett mit Kunststoff umspritzt ist, wobei diese Umspritzung die Halteelemente bereits umfaßt. Eine gesonderte Befestigung der Halteelemente an der Trägerplatte ist dann nicht mehr notwendig.

Die Teleskopschienen können mit einer entsprechenden Anzahl von Halteelementen an der Trägerplatte befestigt sein. Auch bei einer Ausführungsform mit Halteelementen, die in eine Umspritzung der Trägerplatte integriert sind, kann jedoch vorgesehen sein, daß die Teleskopschienen mit hakenförmigen Elementen am hinteren Rand der Trägerplatte eingehakt werden und nur Halteelemente zur Halterung des vorderen Endes der Teleskopschienen vorgesehen sind.

Als Material für die Trägerplatte eignet sich z. B. Glas, da dies einen sehr geringen Längenausdehnungskoeffizienten hat. Auch bei großen Temperaturunterschieden entstehen auf diese Weise keine oder nur geringe Spannungen, die zu einem Verkanten der Teleskopschienen führen könnten.

Trägerplatten, die z. B. aus Blech gefertigt sind, können mit Einhängebügeln und Befestigungsteilen ausgestattet werden, um ebenfalls Teleskopschienen zu haltern.

Bei Trägerplatten, die z. B. aus Kunststoff, vorzugsweise als Spritzgußteil, gefertigt sind, können andererseits Befestigungselemente für die Teleskopschiene direkt mit angespritzt werden. So kann bei einer derartigen Spritzgußträgerplatte der hintere Rand bereits als Halteleiste ausgestaltet sein, die zum Aufschieben des hakenförmigen Elementes einer entsprechend ausgestalteten Teleskopschiene dient. Auch eine integral mit der Trägerplatte als Spritzgußteil gebildete Halteleiste kann eine von der Trägerplatte weg weisende Ausnehmung umfassen, in der die Teleskopschiene im aufgeschobenen Zustand aufgenommen ist, so daß das Ende der Teleskopschiene gegen seitliches Verrutschen gesichert ist.

Bei einer weiteren Ausführungsform ist vorgesehen, daß die Kunststoffträgerplatte bereits integral geformte Halteelemente umfaßt, die zur Halterung der Teleskopschienen dienen. Hier wird die gesamte Trägerplatte mit allen Halteelementen in einem Arbeitsgang als Spritzgußteil hergestellt. Bei einer Ausführungsform des erfindungsgemäßen Teleskopschienensystems mit Teleskopschienen, die ein hakenförmiges Element aufweisen, sind Halteelemente nur im vorderen Bereich der Trägerplatte notwendig, da die Teleskopschiene am hinteren Rand der Trägerplatte durch das aufgeschobene hakenförmige Element gehalten wird.

Zur Verbindung der Teleskopschiene mit dem jeweiligen Halteelement kann das Halteelement parallel und beabstandet zur Trägerplatte ausgebildete und senkrecht zur Auszugsrichtung der Teleskopschiene weisende Vorsprünge aufweisen, die in korrespondierende Öffnungen der Teleskopschienen eingerastet werden können. Die Vorsprünge und die korrespondierenden Öffnungen der Teleskopschienen können so ausgestattet sein, daß sie nach Art eines Schnappverschlusses zusammenwirken. Bei einer solchen Ausführungsform, speziell mit einer Teleskopschiene mit einem hakenförmigen Element zur Befestigung des hinteren Endes der Teleskopschiene an der Trägerplatte kann die Teleskopschiene zunächst mit dem hakenförmigen Element von hinten auf die Trägerplatte aufgeschoben werden. Seitliches Verschieben des vorderen Endes der Trägerplatte bewirkt dann das Einrasten des Vorsprunges in die korrespondierende Öffnung der Teleskopschiene.

Bei einer anderen Ausführungsform weisen die Halteelemente parallel zur Trägerplatte und in Auszugsrichtung nach hinten weisende Vorsprünge und die Teleskopschienen korrespondierende Öffnungen auf. Eine solche Ausführungsform gestattet das Aufschieben der Teleskopschiene mit dem hakenförmigen Element von hinten auf die Trägerplatte bei gleichzeitigem Einrasten des Vorsprunges in die korrespondierende Öffnung der Teleskopschiene.

Völlig ohne Halteelemente kommt eine erfindungsgemäße Ausführungsform aus, bei der die Trägerplatte mit Kunststoff umspritzt ist und die feststehenden Teile der Teleskopschienen zur Halterung an der Trägerplatte mit eingespritzt sind. Schließlich kann die Trägerplatte auch als Spritzgußteil ausgestaltet sein, das die feststehenden Teile der Teleskopschienen integral mit umfaßt, so daß die feststehenden Teile der Teleskopschienen und die Trägerplatte in einem einzigen Spritzgußschritt hergestellt werden können.

Das Teleskopschienensystem des erfindungsgemäßën Kühl und/oder Gefriergerätes kann oberhalb oder unterhalb der Trägerplatte angeordnet sein, je nach dem, ob das Auszugselement oberhalb oder unterhalb der Trägerplatte bewegt werden soll.

Ausführungsformen des Teleskopschienensystems des erfindungsgemäßen Kühl-und/oder Gefriergerätes werden anhand der Figuren im Detail erläutert. Dabei zeigt:
- Figur 1:: eine Teilinnenansicht eines Gefrierschrankes mit einem erfindungsgemäßen Teleskopschienensystem des erfindungsgemäßen Kühl-und/oder Gefriergerätes
- Figur 2:: eine Teilinnenansicht eines Gefrierschrankes mit einem auf das Teleskopschienesystem des erfindungsgemäßen Kühl-und/oder Gefriergerätes aufgesetzten Schubfach
- Figur 3:: eine Teilansicht einer Trägerplatte,
- Figur 4:: ein erfindungsgemäßes Teleskopschienensystem bei der Montage,
- Figur 5:: ein erfindungsgemäßes Teleskopschienensystem in Ansicht von unten mit zwei Detailansichten,
- Figur 6:: ein Teleskopschienensystem des erfindungsgemäßen Kühl-und/oder Gefriergerätes mit aufgesetztem Schubfach in einer Ansicht von unten,
- Figur 7:: eine Trägerplatte einer anderen erfindungsgemäßen Ausführungsform, und
- Figur 8:: das Teleskopschienensystem dieser Ausführungsform bei der Montage.

Figur 1 zeigt eine Teilansicht des Innenbereiches eines Kühl- und Gefrierschrankes mit der Seitenwand 7, in der Schienen 9 vorgesehen sind. 11 bezeichnet die Rückwand. In der untersten Schiene ist eine Trägerplatte 3 eingeschoben, auf der der untere Teil 2 einer Teleskopschiene 4 befestigt ist. Der obere Teil 1 der Teleskopschiene 4 ist in der Darstellung der Figur 1 nach links vorne ausziehbar.

Am hinteren Rand der Trägerplatte 3, die aus Glas gefertigt ist, ist eine Halteleiste 5 aus Kunststoff aufgesteckt, die mit Bezug zu Figur 3 im Detail erläutert werden wird.

Figur 2 zeigt dasselbe System mit eingesetztem Schubfach 13. Das Schubfach 13 ist auf dem oberen Teil 1 der Teleskopschiene aufgesetzt und kann daher in Richtung a aus dem Kühl- und/oder Gefrierschrank herausgezogen werden. Im ausgezogenen Zustand kann dann das Schubfach in Richtung b abgenommen werden.

In Figur 3 ist der Befestigungsmechanismus für die Teleskopschiene 4 im Detail dargestellt. Auf dem hinteren Rand der Glasplatte 3 ist eine Kunststoffleiste 5 aufgesteckt, die im Bereich der Teleskopschiene eine Ausnehmung 15 aufweist. Die Kunststoffleiste 5 stützt sich mit dem Anschlag 17 gegen den seitlichen Rand der Glasplatte 3 ab. Im vorderen Bereich der Glasplatte 3 ist das Halteelement 19 aufgesteckt, das über einen als Rastnase ausgeprägten Vorsprung 21 verfügt, der in Auszugsrichtung seitlich von dem Halteelement 19 weg weist und von der Glasplatte beabstandet ist. Der Abstand entspricht etwa der Dicke des unteren Teils 2 der Teleskopschiene 4.

Figur 4 erläutert den Montagevorgang der Teleskopschiene 4 in den Befestigungselementen. Zunächst wird die Teleskopschiene in Richtung c auf die Glasplatte 3 abgesenkt. Durch Verschieben der Teleskopschiene in Richtung d schiebt sich das vom unteren Teil 2 der Teleskopschiene 4 nach unten weisende hakenförmige Element 23 in der Ausnehmung 15 der Kunststoffleiste 5 auf die Trägerplatte 3 auf. Anschließendes Verschieben des vorderen Endes der Teleskopschiene in Richtung e bewirkt ein Aufstecken der Öffnung 26 auf den als Rastnase ausgestalteten Vorsprung 21. Die Öffnung 26 erstreckt sich dazu in in Figur 4 nicht erkennbarer Weise sowohl an der unteren Fläche als auch an der Seitenfläche des unteren Teils 2 der Teleskopschiene 4. Damit ist die Teleskopschiene fest an der Glasplatte befestigt.

Figur 5 macht deutlich, wie die einzelnen Befestigungselemente an der Glasplatte 3 wirken. In der Detailzeichnung im linken Teil der Figur 5 erkennt man, wie der Haken 23 die Halteleiste 5 und die Glasplatte 3 umschließt. In der rechten Detailzeichnung der Figur 5 erkennt man Rastnasen 27, die an der Unterseite des Halteelementes 19 angeordnet sind und durch die Öffnung 25 in der Glasplatte 3 nach Art eines Schnappverschlusses durchgesteckt werden können. Zusätzlich stützen sich Anschläge 20, die an einer Seite des Halteelementes 19 ausgebildet sind, am seitlichen Rand der Trägerplatte 3 ab.

In Figur 6 ist noch einmal eine Trägerplatte 3 von unten gezeigt, wobei auf die Teleskopschiene hier ein Schubfach 13 aufgesetzt ist.

Die Ausführungsform der Figuren 1 bis 6 wird wie folgt montiert. Zunächst wird auf den hinteren Rand der Glasplatte 3 die Halteleiste 5 aufgesteckt. Dann wird das Halteelement 19 vorne an der Platte eingerastet. Die Teleskopschiene 4 wird in Richtung c der Figur 4 auf die Glasplatte 3 abgesenkt und in Richtung d verschoben, so daß das hakenförmige Element 23 in der Ausnehmung 15 der Halteleiste 5 die Trägerplatte 3 umgreift. Verschieben der Teleskopschiene in Richtung e bewirkt ein Aufstecken der Öffnung 26 im unteren Teil 2 der Teleskopschiene 4 auf die Rastnasen 21 des Halteelementes 19. In analoger Weise wird eine zweite Teleskopschiene an der gegenüberliegenden zweiten Seite der Glasplatte 3 befestigt, die in den Figuren nicht dargestellt ist. Auf die Teleskopschienen kann jetzt das Schubfach 13 aufgesetzt werden. Die gesamte Einheit aus Glasplatte 3 und darauf verrasteten Teleskopschienen und dem Schubfach wird jetzt in das Kühl- und/oder Gefriergerät in die Schiene 9 in der seitlichen Innenwand 7 eingeschoben und in ggf. vorhandenen Rasteinrichtungen verrastet.

Das Schubfach 13 kann jetzt mit Hilfe der Teleskopschienen leicht ein- und ausgeschoben werden. Direkter Kontakt des Schubfaches 13 mit der Glasplatte 3 wird vermieden.

Sollte eine Wartung notwendig werden, läßt sich die Teleskopschiene 4 sehr leicht von der Glasplatte 3 entfernen, so daß das erfindungsgemäße System sich als sehr flexibel erweist.

Bei entsprechender Ausgestaltung kann die Teleskopschiene auch für andere einzuschiebende Elemente verwendet werden, z. B. für auszuziehende Ablageplatten.

Umdrehen der Trägerplatte 3 bewirkt, daß die Teleskopschiene 4 nicht mehr oberhalb der Trägerplatte 3, sondern unterhalb angeordnet sind. Bei entsprechender Ausgestaltung des Schubfaches kann so ein Schubfach auch unterhalb der Trägerplatte angeordnet sein.

Figur 7 zeigt eine weitere Ausführungsform. Hier sind an der Glasplatte 30 zwei Halteleisten 35 vorgesehen, von denen in der Teilansicht der Figur 7 nur die Halteleiste 35 an einem Ende der Glasplatte 30 sichtbar ist. Im vorderen Bereich der Glasplatte 30 ist ein Halteelement 39 durch eine entsprechende Öffnung in der Glasplatte 30 durchgesteckt. Das Halteelement 39 kann ebenfalls eine nach unten weisende Rastnase entsprechend der Rastnase 27 der ersten Ausführungsform aufweisen, so daß das Halteelement 39 nach Art eines Schnappverschlusses durch die Glasplatte hindurch gesteckt werden kann.

In Figur 8 ist der Montagevorgang der Teleskopschiene 40 auf der Glasplatte 30 und das Zusammenwirken der einzelnen Befestigungselemente gezeigt. Das Halteelement 39 weist einen nach hinten weisenden und von der Glasplatte beabstandeten Vorsprung 41 auf, zu dem eine Öffnung 34 im unteren Bereich 32 der Teleskopschiene 40 korrespondiert. Der untere Teil 32 der Teleskopschiene 40 weist im hinteren Bereich ein nach unten weisendes hakenförmiges Element 33 ähnlich dem hakenförmigen Element 23 der ersten Ausführungsform auf.

Zunächst wird die Teleskopschiene in Richtung f auf die Glasplatte 30 abgesenkt. Dabei senkt sich auch die Öffnung 34 über das Halteelement 39. Verschieben in Richtung d bewirkt das Einhaken des Hakens 33 in der Ausnehmung der Halteleiste 35.

Beim Verschieben der Teleskopschiene 40 in Richtung g verhakt sich außerdem der Vorsprung 40 in der Öffnung 34. Auf diese Weise ist die Teleskopschiene 40 fest an der Glasplatte 30 befestigt. In analoger Weise wird eine zweite Teleskopschiene an der in Figur 8 nicht gezeigten Seite der Glasplatte 30 befestigt. Wie für die erste Ausführungsform beschrieben, kann z. B. ein Schubfach auf den oberen Teil 31 der Teleskopschiene 40 aufgesetzt werden.

Die beschriebenen Ausführungsformen weisen gesonderte Halteelemente und gesonderte Halteleisten auf. Bei anderen, nicht gezeigten Ausführungsformen sind die Halteleiste und/oder die Halteelemente Teil einer Kunststoffumspritzung der Trägerplatte. Eine weitere nicht gezeigte Ausführungsform umfaßt eine Trägerplatte, die vollständig aus Kunststoff gespritzt ist, wobei die Halteleiste und die Halteelemente integraler Bestandteil sind und zusammen mit der Trägerplatte in einem Schritt gespritzt werden.

## Patentansprüche

1. Kühl- und/oder Gefriergerät mit einem Teleskopschienensystem mit
- einer Trägerplatte (3, 30) zur Halterung des Teleskopschienensystemes im Innenbehälter des Kühl- und/oder Gefriergerätes und
- zwei gegenüber an der Trägerplatte (3, 30) in deren Seitenbereichen angeordneten Teleskopschienen (4, 40),
wobei die Teleskopschienen (4, 40) direkt an der Trägerplatte (3, 30) lösbar befestigt sind.

2. Kühl- und/oder Gefriergerät nach Anspruch 1, bei dem die Teleskopschienen (4, 40) an einer Fläche der Trägerplatte (3, 30) angeordnet sind.

3. Kühl- und/oder Gefriergerät nach Anspruch 1 oder Anspruch 2, bei dem die Teleskopschienen (4, 40) an einem ersten, vorzugsweise dem in Auszugsrichtung hinteren Ende ein die Trägerplatte (3, 30) umgreifendes hakenartiges Element (23, 33) umfassen, das auf einen ersten, vorzugsweise den im Kühl- und/oder Gefriergerät-hinteren Rand der Trägerplatte (3, 30) in Auszugsrichtung (d, g) der Teleskopschiene (4, 40) aufgeschoben werden kann.

4. Kühl- und/oder Gefriergerät nach Anspruch 3, mit zumindest einer Halteleiste (5, 35), die auf den ersten Rand der Trägerplatte (3, 30) aufgesteckt werden kann und im montierten Zustand zwischen Trägerplatte (3, 30) und hakenförmigem Element (23, 33) der jeweiligen Teleskopschiene (4, 40) angeordnet ist.

5. Kühl- und/oder Gefriergerät nach Anspruch 4, mit einer langgestreckten Halteleiste (5), sie sich im wesentlichen entlang des gesamten ersten Randes der Trägerplatte (3) erstreckt und im montierten Zustand an ihrem ersten Ende zwischen Trägerplatte (3) und der ersten Teleskopschiene (4) und an ihrem zweiten Ende zwischen Trägerplatte (3) und der zweiten Teleskopschiene angeordnet ist.

6. Kühl- und/oder Gefriergerät nach Anspruch 5, bei der die Halteleiste (5) an ihren Enden Anschläge (17) umfaßt, die derart an den seitlichen Rändern der Trägerplatte (3) anliegen, daß sie die Halteleiste gegen seitliches Verrutschen sichern.

7. Kühl- und/oder Gefriergerät nach Anspruch 4, mit zwei Halteleisten (35), die an gegenüberliegenden Enden des ersten Randes der Trägerplatte (30) aufsteckbar sind.

8. Kühl- und/oder Gefriergerät nach Anspruch 7, bei dem die Halteleisten (35) jeweils einen Anschlag aufweisen, der im montierten Zustand an dem jeweiligen seitlichen Rand der Trägerplatte (30) anliegt.

9. Kühl- und/oder Gefriergerät nach Anspruch 3, bei dem die Trägerplatte komplett mit Kunststoff umspritzt ist und die Umspritzung am ersten Rand der Trägerplatte eine Halteleiste darstellt, die bei montiertem Teleskopschienensystem zwischen Trägerplatte und hakenförmigem Element (23, 33) der jeweiligen Teleskopschiene angeordnet ist.

10. Kühl- und/oder Gefriergerät nach einem der Ansprüche 4 bis 9, bei dem die zumindest eine Halteleiste (5, 35) eine von der Trägerplatte (3, 30) weg weisende Ausnehmung (15) umfaßt, in der eine Teleskopschiene (4, 40) im aufgeschobenen Zustand aufgenommen ist, so daß das erste Ende der Teleskopschiene gegen seitliches Verrutschen gesichert ist.

11. Kühl- und/oder Gefriergerät nach einem der Ansprüche 1 bis 10, mit Halteelementen (19, 39), die an der Trägerplatte (3, 30) befestigt werden können, um die Teleskopschienen (4, 40) zu haltern.

12. Kühl- und/oder Gefriergerät nach Anspruch 11, insofern er direkt oder indirekt von Anspruch 3 abhängig ist, mit zwei Halteelementen (19, 39), die nahe eines zweiten, zum ersten Rand parallelen Rand der Trägerplatte (3, 30) an gegenüberliegenden Seiten der Trägerplatte befestigt werden können.

13. Kühl- und/oder Gefriergerät nach einem der Ansprüche 11 oder 12, bei dem die Trägerplatte Öffnungen (25) zur Befestigung der Halteelemente (19, 39) und die Halteelemente (19, 39) zu den Öffnungen der Trägerplatte korrespondierende Rastnasen (27) aufweisen, die in die Öffnungen (25) der Trägerplatte eingesteckt werden können.

14. Kühl- und/oder Gefriergerät nach einem der Ansprüche 11 bis 13, bei dem die Halteelemente (19) Anschläge (20) aufweisen, die derart am seitlichen Rand der Trägerplatte (3) anliegen, daß das jeweilige Halteelement (19) gegen seitliches Verrutschen gesichert ist.

15. Kühl- und/oder Gefriergerät nach einem der Ansprüche 1 bis 10, bei dem die Trägerplatte komplett mit Kunststoff umspritzt ist und die Umspritzung Halteelemente umfaßt, um die Teleskopschienen zu haltern.

16. Kühl- und/oder Gefriergerät nach Anspruch 15, insofern er direkt oder indirekt von Anspruch 3 abhängig ist, bei dem die Umspritzung zwei Halteelemente umfaßt, die nahe eines zweiten, zum ersten Rand parallelen Rand der Trägerplatte an gegenüberliegenden Seiten der Trägerplatte angeordnet sind.

17. Kühl- und/oder Gefriergerät nach einem der Ansprüche 1 bis 16, mit einer Trägerplatte (3, 30) aus Glas.

18. Kühl- und/oder Gefriergerät nach einem der Ansprüche 1 bis 16, mit einer Trägerplatte aus Kunststoff, vorzugsweise einem Spritzgußteil.

19. Kühl- und/oder Gefriergerät nach Anspruch 18, insoweit er direkt oder indirekt von Anspruch 3 abhängig ist, bei dem der erste Rand der Trägerplatte eine Halteleiste darstellt, auf die das hakenförmige Element (23, 33) der jeweiligen Teleskopschiene (4, 40) aufgeschoben werden kann.

20. Kühl- und/oder Gefriergerät nach Anspruch 19, bei dem der als Halteleiste ausgestaltete Rand der Trägerplatte von der Trägerplatte weg weisende Ausnehmungen umfaßt, in die die Teleskopschienen (4, 40) im aufgeschobenen Zustand aufgenommen sind, so daß das jeweilige erste Ende der Teleskopschienen gegen seitliches Verrutschen gesichert ist.

21. Kühl- und/oder Gefriergerät nach einem der Ansprüche 18 bis 20, bei dem die Trägerplatte integral geformte Halteelemente umfaßt, um die Teleskopschiene zu haltern.

22. Kühl- und/oder Gefriergerät nach Anspruch 21, insofern er direkt oder indirekt von Anspruch 3 abhängig ist, mit zwei Halteelementen, die nahe eines zweiten, zum ersten Rand parallelen Rand der Trägerplatte an gegenüberliegenden Seiten der Trägerplatte geformt sind.

23. Kühl- und/oder Gefriergerät nach einem der Ansprüche 11 bis 16, 21 oder 22, bei dem die Halteelemente (19) parallel und beabstandet zur Trägerplatte (3) ausgebildete und senkrecht zur Auszugsrichtung (d) weisende Vorsprünge (21) aufweisen und die Teleskopschienen (4, 40) korrespondierende Öffnungen (26) aufweisen.

24. Kühl- und/oder Gefriergerät nach einem der Ansprüche 11 bis 16, 21 oder 22, bei dem die Halteelemente (39) parallel und beabstandet zur Trägerplatte (30) ausgebildete und parallel zur Auszugsrichtung (g) weisende Vorsprünge (41) und die Teleskopschienen (40) korrespondierende Öffnungen (34) aufweisen.

25. Kühl- und/oder Gefriergerät nach einem der Ansprüche 23 oder 24, bei dem die Vorsprünge (21, 41) derart ausgestaltet sind, daß sie nach Art eines Schnappverschlusses in die korrespondierenden Öffnungen (26, 34) der Teleskopschienen (4, 40) einsteckbar sind.

26. Kühl- und/oder Gefriergerät nach einem der Ansprüche 1 oder 2, bei dem die Trägerplatte mit Kunststoff umspritzt ist und die jeweils feststehenden Teile der Teleskopschienen zur Halterung an der Trägerplatte mit in den Kunststoff eingespritzt sind.

27. Kühl- und/oder Gefriergerät nach einem der Ansprüche 1 oder 2, bei dem die Trägerplatte ein Spritzgußteil ist, das die feststehenden Teile der Teleskopschienen mit umfaßt.

28. Kühl- und/oder Gefriergerät nach einem der Ansprüche 1 bis 27, bei dem die Teleskopschienen (4, 40) oberhalb der Trägerplatte (3, 30) angeordnet sind.

29. Kühl- und/oder Gefriergerät nach einem der Ansprüche 1 bis 27, bei dem die Teleskopschienen unterhalb der Trägerplatte angeordnet sind.

30. Kühl- und/oder Gefriergerät nach einem der Ansprüche 1 bis 29, bei dem die Trägerplatte (3, 30) zur Aufnahme in Schienen (9) in den Seitenbereichen (7) des Innenbehälters eines Kühl- und/oder Gefriergerätes ausgestaltet ist.

31. Kühl- und/oder Gefriergerät nach einem der Ansprüche 1 bis 30, bei dem das Teleskopschienensystem ein Schubfach (13) trägt.

## Claims

1. Refrigerator unit and/or freezer unit having a telescopic rail system, comprising
- a support plate (3, 30) for holding the telescopic rail system in the inner compartment of the refrigerator unit and/or freezer unit; and
- two telescopic rails (4, 40) arranged in relation to the support plate (3, 30) in the lateral regions thereof,
wherein the telescopic rails (4, 40) are releasably fastened directly to the carrier plate (3, 30).

2. Refrigerator unit and/or freezer unit according to claim 1, wherein the telescopic rails (4, 40) are arranged on a surface of the support plate (3, 30).

3. Refrigerator unit and/or freezer unit according to claim 1 or claim 2, wherein, at a first end, preferably the rear end in the pulling-out direction, the telescopic rails (4, 40) comprise a hook-like element (23, 33) which engages around the support plate (3, 30) and which can be pushed onto a first edge of the support plate (3, 30), preferably the rear edge in the refrigerator unit and/or freezer unit in the pulling-out direction (d, g) of the telescopic rail (4, 40).

4. Refrigerator unit and/or freezer unit according to claim 3, comprising at least one holding strip (5, 35) which can be fitted on the first edge of the support plate (3, 30) and which, when installed, is arranged between the support plate (3, 30) and the hook-like element (23, 33) of the respective telescopic rail (4, 40).

5. Refrigerator unit and/or freezer unit according to claim 4, comprising an elongate holding strip (5) which extends substantially along the entire first edge of the support plate (3) and which, when installed, is arranged at its first end between the support plate (3) and the first telescopic rail (4) and at its second end between the support plate (3) and the second telescopic rail.

6. Refrigerator unit and/or freezer unit according to claim 5, wherein the holding strip (5) comprises stops (17) at its ends, said stops contacting the lateral edges of the carrier plate (3) such that they prevent the holding strip from slipping laterally.

7. Refrigerator unit and/or freezer unit according to claim 4, comprising two holding strips (35) which can be fitted at opposed ends of the first edge of the support plate (30).

8. Refrigerator unit and/or freezer unit according to claim 7, wherein the holding strips (35) each have a stop which, when installed, contacts the respective lateral edge of the support plate (30).

9. Refrigerator unit and/or freezer unit according to claim 3, wherein the support plate is completely insert-moulded by plastics material and the insert moulding at the first edge of the support plate constitutes a holding strip which, when the telescopic rail system is installed, is arranged between the support plate and the hook-like element (23, 33) of the respective telescopic rail.

10. Refrigerator unit and/or freezer unit according to one of claims 4 to 9, wherein the at least one holding strip (5, 35) includes a recess (15) pointing away from the support plate (3, 30) and in which a telescopic rail (4, 40) is received in the pushed-on state so that the first end of the telescopic rail is prevented from slipping laterally.

11. Refrigerator unit and/or freezer unit according to one of claims 1 to 10, comprising holding elements (19, 39) which can be fastened to the support plate (3, 30) to hold the telescopic rails (4, 40).

12. Refrigerator unit and/or freezer unit according to claim 11, insofar as it is directly or indirectly dependent on claim 3, comprising two holding elements (19, 39) which can be fastened to opposed sides of the support plate in the vicinity of a second edge of the support plate (3, 30) parallel to the first edge.

13. Refrigerator unit and/or freezer unit according to one of claims 11 or 12, wherein the support plate has openings (25) for the fastening of the holding elements (19, 39), and the holding elements (19, 39) have latching noses (27) which correspond to the openings in the support plate and which can be inserted into the openings (25) in the support plate.

14. Refrigerator unit and/or freezer unit according to one of claims 11 to 13, wherein the holding elements (19) comprise stops (20) which contact the lateral edge of the support plate (3) in such a way that the respective holding element (19) is prevented from slipping laterally.

15. Refrigerator unit and/or freezer unit according to one of claims 1 to 10, wherein the support plate is completely insert-moulded by plastics material and the insert moulding comprises holding elements to hold the telescopic rails.

16. Refrigerator unit and/or freezer unit according to claim 15, insofar as it is directly or indirectly dependent on claim 3, wherein the insert moulding comprises two holding elements which are arranged at opposed ends of the support plate in the vicinity of a second edge of the support plate parallel to the first edge.

17. Refrigerator unit and/or freezer unit according to one of claims 1 to 16, comprising a support plate (3, 30) made of glass.

18. Refrigerator unit and/or freezer unit according to one of claims 1 to 16, comprising a support plate made of plastics material, preferably an injection moulded part.

19. Refrigerator unit and/or freezer unit according to claim 18, insofar as it is directly or indirectly dependent on claim 3, wherein the first edge of the support plate constitutes a holding strip onto which the hook-like element (23, 33) of the respective telescopic rail (4, 40) can be pushed.

20. Refrigerator unit and/or freezer unit according to claim 19, wherein the edge of the support plate formed as a holding strip comprises recesses which point away from the support plate and into which the telescopic rails (4, 40) are received in the pushed-on state so that the respective first end of the telescopic rails is prevented from slipping laterally.

21. Refrigerator unit and/or freezer unit according to one of claims 18 to 20, wherein the support plate comprises integrally shaped holding elements to hold the telescopic rail.

22. Refrigerator unit and/or freezer unit according to claim 21, insofar as it is directly or indirectly dependent on claim 3, comprising two holding elements which are moulded at opposed ends of the support plate in the vicinity of a second edge of the support plate parallel to the first edge.

23. Refrigerator unit and/or freezer unit according to one of claims 11 to 16, 21 or 22, wherein the holding elements (19) have protrusions (21) which are formed parallel to and spaced apart from the support plate (3) and point perpendicular to the pulling-out direction (d), and the telescopic rails (4, 40) have corresponding openings (26).

24. Refrigerator unit and/or freezer unit according to one of claims 11 to 16, 21 or 22, wherein the holding elements (39) have protrusions (41) which are formed parallel to and spaced apart from the support plate (30) and point parallel to the pulling-out direction (g), and the telescopic rails (40) have corresponding openings (34).

25. Refrigerator unit and/or freezer unit according to one of claims 23 or 24, wherein the protrusions (21, 41) are formed in such a way that they can be inserted in the manner of a snap-in closure into the corresponding openings (26, 34) of the telescopic rails (4, 40).

26. Refrigerator unit and/or freezer unit according to claim 1 or 2, wherein the support plate is insert-moulded by plastics material and the fixed parts of the telescopic rails are also injection moulded into the plastics material so as to be held on the support plate.

27. Refrigerator unit and/or freezer unit according to one of claims 1 or 2, wherein the support plate is an injection moulded part which also comprises the fixed parts of the telescopic rails.

28. Refrigerator unit and/or freezer unit according to one of claims 1 to 27, wherein the telescopic rails (4, 40) are arranged above the support plate (3, 30).

29. Refrigerator unit and/or freezer unit according to one of claims 1 to 27, wherein the telescopic rails are arranged beneath the support plate.

30. Refrigerator unit and/or freezer unit according to one of claims 1 to 29, wherein the support plate (3, 30) is designed to be received in rails (9) in the lateral regions (7) of the inner container of a refrigerator unit and/or freezer unit.

31. Refrigerator unit and/or freezer unit according to one of claims 1 to 30, wherein the telescopic rail system supports a drawer (13).

## Revendications

1. Appareil de réfrigération et/ou de congélation comprenant un système de rails télescopiques avec
- une plaque support (3, 30) pour la fixation du système de rails télescopiques dans le récipient intérieur de l'appareil de réfrigération et/ou de l'appareil de congélation et
- deux rails télescopiques (4, 40) disposés en face sur la plaque support (3, 30) dans ses zones latérales,
les rails télescopiques (4, 40) étant fixés de façon amovible directement sur la plaque support (3, 30).

2. Appareil de réfrigération et/ou de congélation selon la revendication 1, sur lequel les rails télescopiques (4, 40) sont disposés sur une surface de la plaque support (3, 30).

3. Appareil de réfrigération et/ou de congélation selon la revendication 1 ou la revendication 2, sur lequel les rails télescopiques (4, 40) comprennent sur une première extrémité, de préférence, l'extrémité arrière dans le sens d'extraction, un élément (23, 33) en forme de crochet entourant la plaque support (3, 30), qui peut être introduit sur un premier bord, de préférence le bord arrière dans l'appareil de réfrigération et/ou de congélation, de la plaque support (3, 30) dans le sens d'extraction (d, g) du rail télescopique (4, 40).

4. Appareil de réfrigération et/ou de congélation selon la revendication 3 comprenant au moins une baguette de retenue (5, 35) qui peut être emboîtée sur le premier bord de la plaque support (3, 30) et est disposée dans l'état monté entre la plaque support (3, 30) et l'élément à crochet en forme de crochet (23, 33) du rail télescopique (4, 40) respectif.

5. Appareil de réfrigération et/ou de congélation selon la revendication 4, comprenant une baguette de retenue (5), étirée en longueur, laquelle s'étend sensiblement le long de l'ensemble du premier bord de la plaque support (3) et est disposée dans l'état monté sur sa première extrémité entre la plaque support (3) et le premier rail télescopique (4) et sur sa seconde extrémité entre la plaque support (3) et le second rail télescopique.

6. Appareil de réfrigération et/ou de congélation selon la revendication 5, sur lequel la baguette de retenue (5) comprend sur ses extrémités des butées (17) qui sont contiguës aux bords latéraux de la plaque support (3) de telle sorte qu'elles bloquent la baguette de retenue contre un glissement latéral.

7. Appareil de réfrigération et/ou de congélation selon la revendication 4, comprenant deux baguettes de retenue (35), qui peuvent être emboîtées sur des extrémités opposées du premier bord de la plaque support (30).

8. Appareil de réfrigération et/ou de congélation selon la revendication 7, sur lequel les baguettes de retenue (35) présentent chacune une butée qui, dans l'état monté, est contiguë au bord latéral respectif de la plaque support (30).

9. Appareil de réfrigération et/ou de congélation selon la revendication 3, sur lequel la plaque support est enrobée complètement avec de la matière synthétique, et l'enrobage sur le premier bord de la plaque support représentant une baguette de retenue, qui, lorsque le système de rails télescopiques est monté, est disposé entre la plaque support et l'élément (23, 33) en forme de crochet du rail télescopique respectif.

10. Appareil de réfrigération et/ou de congélation selon l'une des revendications 4 à 9, sur lequel la au moins une baguette de retenue (5, 35) comprend un évidement (15) partant de la plaque support (3, 30), dans lequel un rail télescopique (4, 40) est disposé dans l'état introduit, de sorte que la première extrémité du rail télescopique est bloquée contre un glissement latéral.

11. Appareil de réfrigération et/ou de congélation selon l'une des revendications 1 à 10, comprenant des éléments de retenue (19, 39) qui peuvent être fixés sur la plaque support (3, 30) pour maintenir les rails télescopiques (4, 40).

12. Appareil de réfrigération et/ou de congélation selon la revendication 11, dans la mesure où il dépend directement ou indirectement de la revendication 3, doté de deux éléments de retenue (19, 39) qui peuvent être fixés à proximité d'un second bord, parallèle au premier bord, de la plaque support (3, 30) sur des côtés opposés de la plaque support.

13. Appareil de réfrigération et/ou de congélation selon l'une des revendications 11 ou 12, sur lequel la plaque support présente des ouvertures (25) pour la fixation des éléments de retenue (19, 39) et les éléments de retenue (19, 39) des ergots d'encliquetage (27) correspondant aux ouvertures de la plaque support, lesquels ergots peuvent être enfichés dans les ouvertures (25) de la plaque support.

14. Appareil de réfrigération et/ou de congélation selon l'une des revendications 11 à 13, sur lequel les éléments de retenue (19) présentent des butées (20) qui sont contiguës au bord latéral de la plaque support (3), de telle sorte que l'élément de retenue (19) respectif est bloqué contre un glissement latéral.

15. Appareil de réfrigération et/ou de congélation selon l'une des revendications 1 à 10, sur lequel la plaque support est enveloppée complètement avec de la matière synthétique et l'enrobage comprend des éléments de retenue pour maintenir les rails télescopiques.

16. Appareil de réfrigération et/ou de congélation selon la revendication 15, dans la mesure où elle est dépendante directement ou indirectement de la revendication 3, sur lequel l'enrobage comprend deux éléments de retenue qui sont disposés à proximité d'un second bord, parallèle au premier bord, de la plaque support sur des côtés opposés de la plaque support.

17. Appareil de réfrigération et/ou de congélation selon l'une des revendications 1 à 16, doté d'une plaque support (3, 30) en verre.

18. Appareil de réfrigération et/ou de congélation selon l'une des revendications 1 à 16, doté d'une plaque support en matière synthétique, de préférence une pièce moulée par injection.

19. Appareil de réfrigération et/ou de congélation selon la revendication 18, dans la mesure où elle est dépendante directement ou indirectement de la revendication 3, sur lequel le premier bord de la plaque support représente une baguette de retenue sur laquelle l'élément (23, 33) en forme de crochet du rail télescopique (4, 40) respectif peut être introduit.

20. Appareil de réfrigération et/ou de congélation selon la revendication 19, sur lequel le bord, conçu comme baguette de retenue, de la plaque support comprend des évidements partant de la plaque support, dans lesquels les rails télescopiques (4, 40) sont réceptionnés dans l'état enfilé, de sorte que la première extrémité respective des rails télescopiques est bloquée contre un glissement latéral.

21. Appareil de réfrigération et/ou de congélation selon l'une des revendications 18 à 20, sur lequel la plaque support comprend des éléments de retenue formés de façon intégrée pour maintenir le rail télescopique.

22. Appareil de réfrigération et/ou de congélation selon la revendication 21, dans la mesure où elle est dépendante directement ou indirectement de la revendication 3, doté de deux éléments de retenue, qui sont formés à proximité d'un second bord, parallèle au premier bord, de la plaque support sur des côtés opposés de la plaque support.

23. Appareil de réfrigération et/ou de congélation selon l'une des revendications 11 à 16, 21 ou 22, sur lequel les éléments de retenue (19) présentent des saillies (21) conçues de façon parallèle et espacée par rapport à la plaque support (3) et agencées perpendiculairement au sens d'extraction (d) et les rails télescopiques (4, 40) présentent des ouvertures (26) correspondantes.

24. Appareil de réfrigération et/ou de congélation selon l'une des revendications 11 à 16, 21 ou 22, sur lequel les éléments de retenue (39) présentent des saillies (41) conçues de façon parallèle et espacée par rapport à la plaque support (30) et dirigées parallèlement au sens d'extraction (d) et les rails télescopiques (40) présentent des ouvertures (34) correspondantes.

25. Appareil de réfrigération et/ou de congélation selon l'une des revendications 23 ou 24, sur lequel les saillies (21, 41) sont conçues de telle sorte qu'elles peuvent être introduites à la façon d'une fermeture à encliquetage dans les ouvertures (26, 34) correspondantes des rails télescopiques (4, 40).

26. Appareil de réfrigération et/ou de congélation selon l'une des revendications 1 ou 2, sur lequel la plaque support est enrobée avec de la matière synthétique et les parties respectivement fixes des rails télescopiques sont injectées également dans la matière synthétique pour la fixation sur la plaque support.

27. Appareil de réfrigération et/ou de congélation selon l'une des revendications 1 ou 2, sur lequel la plaque support est une pièce moulée par injection, qui comprend également les parties fixes des rails télescopiques.

28. Appareil de réfrigération et/ou de congélation selon l'une des revendications 1 à 27, sur lequel les rails télescopiques (4, 40) sont disposés au-dessus de la plaque support (3, 30).

29. Appareil de réfrigération et/ou de congélation selon l'une des revendications 1 à 27, sur lequel les rails télescopiques sont disposés au-dessous de la plaque support.

30. Appareil de réfrigération et/ou de congélation selon l'une des revendications 1 à 29, sur lequel la plaque support (3, 30) est conçue pour le logement dans des rails (9) dans les zones latérales (7) du récipient intérieur d'un appareil de réfrigération et/ou de congélation.

31. Appareil de réfrigération et/ou de congélation selon l'une des revendications 1 à 30, sur lequel le système de rails télescopiques porte un compartiment coulissant (13).
